# EUROPÄISCHE PATENTSCHRIFT

(11) **EP 2 760 302 B1**
(45) Veröffentlichungstag und Bekanntmachung des Hinweises auf die Patenterteilung: **02.03.2016**
(21) Anmeldenummer: 12777874.4
(22) Anmeldetag: 27.09.2012
(51) Int. Cl.: A24F 47/00, H05B 3/22, H05B 3/26

(54) **VERDAMPFERVORRICHTUNG MIT PERMEABLER ELEKTRISCHER HEIZWIDERSTANDSFOLIE UND EINER VERDAMPFERMEMBRANE**
VAPORATOR WITH A PERMEABLE ELECTRICAL HEAT-RESISTANT FILM AND A VAPORISATION MEMBRANE
VAPORISATEUR AVEC UN FILM PERMÉABLE ÉLECTRIQUE À RÉSISTANCE CHAUFFANTE ET UNE MEMBRANE ÉVAPORATRICE

(30) Priorität: 28.09.2011 EP 11183197
(43) Veröffentlichungstag der Anmeldung: 06.08.2014
(73) Patentinhaber: Philip Morris Products S.A., 2000 Neuchâtel (CH)
(72) Erfinder: RINKER, Arno, 22765 Hamburg (DE); LITZENBERGER, Philipp, 20099 Hamburg (DE)
(74) Vertreter: Grünecker Patent- und Rechtsanwälte PartG mbB
(86) Internationale Anmeldenummer: PCT/EP2012/069135
(87) Internationale Veröffentlichungsnummer: WO 2013/045582

(56) Entgegenhaltungen:
- EP-A1- 2 260 733
- WO-A1-2012/006722
- DE-A1- 1 565 641
- US-A- 5 649 554
- US-A- 5 750 964
- US-A1- 2011 155 153

## Beschreibung

### Technisches Gebiet

Die vorliegende Erfindung betrifft allgemein eine Vorrichtung zur optimierten rauchfreien Inhalation von Nikotin und/oder Zusatzstoffen mit elektronischen Zigaretten.

### Allgemeine Einleitung

Beim Rauchen einer herkömmlichen Zigarette wird Tabak verbrannt und der bei dieser Verbrennung entstehende Rauch wird inhaliert (Hauptstromrauch) oder an die Umgebung abgegeben (Nebenstromrauch).

Der Hauptstromrauch ist maßgeblich für die Gesundheitsschädigung des Konsumenten verantwortlich, liefert ihm aber den gewünschten Genuss. Der Nebenstromrauch ist maßgeblich für die Gesundheitsschädigung der Passivraucher verantwortlich und ist weder von den Passivrauchern noch vom Konsumenten gewünscht.

Im Rauch einer Zigarette wurden über 4800 verschiedene Substanzen nachgewiesen von denen ungefähr 70 als nachweislich krebserregend gelten.

Verfahren und darauf basierende Vorrichtungen zur rauchfreien Inhalation von Nikotin und/oder Zusatzstoffen haben zum Ziel dem Konsumenten ein Substitut zur herkömmlichen Zigarette zu bieten, welches eine wesentlich geringere Gesundheitsschädigung beim Konsumenten und Dritten, vorzugsweise gar keine Gesundheitsschädigung beim Konsumenten und Dritten verursacht, dabei jedoch das Konsumerlebnis einer herkömmlichen Zigarette beibehält.

### Stand der Technik

Aktuell etablieren sich als Ersatz zur herkömmlichen Zigarette sogenannte E-Cigarettes (elektronische Zigaretten) am Markt. Von verschiedenen Ansätzen hat sich der im Folgenden beschriebene Ansatz, aufgrund seiner verhältnismäßig einfachen technischen Umsetzbarkeit bei gleichzeitig überzeugender Funktionalität (Verdampferleistung, Nikotinoutout) durchgesetzt.

Das Patent DE69017371T2 aus dem Jahre 1990 beschreibt eine Raucherware, welche ein aromastofferzeugendes Medium, ein elektrisches Heizelement und eine elektrische Energieabgabeeinrichtung aufweist, wobei das aromastofferzeugende Medium von dem elektrischen Heizelement lösbar ist, dadurch gekennzeichnet, dass das elektrische Heizelement im Wärmekontakt mit dem aromastofferzeugenden Medium ist, dass die elektrische Energieabgabeeinrichtung elektrische Energie an das Heizelement abgibt, um zu bewirken, dass das Heizelement das aromastofferzeugende Medium erwärmt und Aromastoffkomponenten hiervon freigesetzt werden, und dass eine Regeleinrichtung zur Regulierung der Menge der elektrischen Energieabgabe durch die Energieabgabeeinrichtung aufweist.

Dieses Grundprinzip wurde im Laufe der letzten zwei Jahrzehnte zur Marktreife entwickelt und wie folgt optimiert.

Eine zu verdampfende Flüssigkeit wird durch die Kapillarwirkung eines Metallgeflechts oder Glasfaserdochtes aus einem Depot einer kleinen Heizspirale zugeführt. Diese wird in der Regel durch einen Unterdruckschalter bzw. Unterdruckregler beim Ziehen an der elektronischen Zigarette eingeschaltet, wodurch die Flüssigkeit (Liquid) verdampft.

Die Hauptkomponenten der elektronischen Zigarette sind: die Akkumulatoreinheit mit Unterdruckschalter bzw. Unterdruckregler und LED zur optischen Simulation der Glut, die Verdampfereinheit (Atomizer) mit Heizwendel und Kapillaren sowie das Mundstück mit dem Flüssigkeitsdepot.

Die drei Komponenten sind in der Regel zylindrisch und imitieren in ihrer Form zusammengebaut eine Zigarette, wobei sie in ihrem Inneren einen Strömungskanal bilden, der sich durch alle drei Komponenten erstreckt. Beim Ziehen an der elektronischen Zigarette wird ein Luftstrom in die Akkumulatoreinheit eingesogen, wodurch der Unterdruckschalter bzw. Unterdruckregler betätigt wird. Dadurch wird die Heizwendel in der stromabwärts angeordneten Verdampfereinheit aktiviert.

Die helixförmige Heizwendel ist um ein Faserbündel gewickelt, welches direkt oder über ein Metallgeflecht mit einem weiter stromabwärts im Mundstück gelegenen Flüssigkeitsdepot durch Kapillare verbunden mit Flüssigkeit getränkt wird und orthogonal zur Strömung angeordnet ist. Durch das Aktivieren der Heizwendel wird Flüssigkeit verdampft und an den Luftstrom abgegeben.

Das mit der zu verdampfenden Flüssigkeit befüllte Depot selbst ist nicht direkt der Strömung im Strömungskanal ausgesetzt, sondern in einer Seitentasche des Mundstücks angeordnet. So wird das Faserbündel durch die Kapillare von Metallgeflecht und Glasfaserbündel versorgt, ohne dass zwangsläufig unverdampfte Flüssigkeit aus dem Depot in den Mund des Konsumenten gelangt. Das Depot besteht meist aus einem kleinen Stück Vlies.

Neben dem Depot beinhaltet das Mundstück nur einen Strömungskanal und den Luftaustritt in Form einer kleinen Bohrung an seiner Stirnseite, durch den der mit verdampfter Flüssigkeit angereicherte Luftstrom in die Mundhöhle des Konsumenten gelangt.

Akkumulator- und Verdampfereinheit werden über ein Gewinde lösbar miteinander verbunden. Gewindestirnseite und Gewindefläche sind elektrisch leitend und voneinander isoliert, sodass im zusammengeschraubten Zustand ein elektrischer Strom zwischen Akkumulator- und Verdampfereinheit fließen und die Heizwendel bei aktiviertem Unterdruckschalter bzw. Unterdruckregler durch den Akku versorgt werden kann. Im demontierten Zustand kann die Akkumulatoreinheit über dasselbe Gewinde mit einem Ladegerät verbunden werden.

Das Mundstück wird über einen zylindrischen Flansch auf das dem Gewinde gegenüberliegende Ende der Verdampfereinheit aufgesteckt wobei das Depot im Mundstück mit dem Metallgeflecht der Verdampfereinheit in Berührung kommt und der Flüssigkeitstransport aus dem Depot in das Innere der Heizspirale inganggesetzt wird.

Ein großer Nachteil dieser Ausgestaltung elektronischer Zigaretten mit separater wiederverwendbarer Verdampfereinheit ist die zunehmende Verschmutzung der Verdampfereinheit während ihrer Lebensdauer. Da vor dem Austausch der Verdampfereinheit in der Regel viele Depots à 200 Puffs konsumiert werden und die Kapillare nicht gereinigt werden besteht die potentielle Gefahr Mikroorganismen und unerwünschte schädliche Substanzen zu verdampfen. Bis zu 6 Monate kann eine Verdampfereinheit benutzt werden.

Ein weiterer Nachteil der zunehmenden Verunreinigung der Verdampfereinheit ist die potentielle Qualitätseinbusse über die Konsumdauer. So vermischt sich z. B. beim Austausch eines Mundstücks die zu verdampfende Flüssigkeit des neuen Mundstücks mit der restlichen in den Kapillaren befindlichen Flüssigkeit. Besonders nachteilig ist dies, wenn der Konsument mit einem Verdampfer verschiedene Aromen konsumieren möchte.

Ebenfalls nachteilig macht sich der Austritt von Flüssigkeit beim Wechseln der auf den Verdampfer aufgesteckten Mundstücke bemerkbar, wodurch der Konsument häufig in Hautkontakt mit nikotinhaltiger Flüssigkeit kommt. Je nach Nikotingehalt kann es durch den Hautkontakt zu leichten Vergiftungen kommen.

Nicht zuletzt ergibt sich aus dieser dreiteiligen Ausgestaltung eine schwer weiter zu reduzierende Länge als Nachteil, was der Zielsetzung den Bauraum einer King-Size Zigarette nicht merklich zu überschreiten zuwider läuft.

Eine teilweise Verbesserung wird gegenüber den zuvor erwähnten Nachteilen erzielt, wenn die Verdampfereinheit in das Mundstück integriert wird, da der Austritt von Flüssigkeit und das damit verbundene Hautkontaktrisiko vermieden werden und der Bauraum besser einer King-Size Zigarette angenähert werden kann.

Als Nachteil stellt sich nun jedoch die mit dem Verdampfer in das Mundstück gewanderte Schraubverbindung dar, wodurch sich, abgesehen von der unkomfortablen Handhabung einer Schraubverbindung, aufgrund der relativ dicken metallischen Wandung im Bereich des Gewindes und dem nun gegebenen Einwegcharakter des kombinierten Produktes ein Entsorgungsproblem ergibt, besonders da es sich um ein Produkt für die Massenherstellung handelt wodurch sich der übermäßige Materialeinsatz potenziert.

Für beide zuvor genannten Varianten, d. h. sowohl für die Variante mit separatem Verdampfer, als auch für die Variante mit im Mundstück integriertem Verdampfer stellt die Nachfüllbarkeit der jeweiligen Depots sowie die damit verbundene bereits weit verbreitete Nachfüllpraxis aufgrund der potentiellen Gefahr, die von nikotinhaltigen Flüssigkeiten ausgehen, ein großes Problem dar. Nachfüllflaschen können eine für Kinder letale Dosis Nikotin enthalten.

Weiterhin wird der vermeintliche hygienische Vorteil der Systeme mit im Mundstück integriertem Verdampfer zunichte gemacht, da auch diese in der Praxis häufig nachgefüllt werden, obwohl diese anstelle der Glasfaserkapillare häufig Fasern als Kapillare verwenden, die bei längerem Gebrauch verkohlen.

Abschließend liegt ein großer Nachteil der Systeme mit im Mundstück integriertem Verdampfer aufgrund der verwendeten Komponenten, wie dem spanend hergestellten Schraubflansch mit elektrischer Trennung von Außenring und Stirnseite, und des schwer automatisierbaren Zusammenbaus, wie der über Drähte mit dem Schraubflansch verlöteten Heizwendel und dem durch die Heizwendel geführten Glas- oder Naturfaserbündel, in der für ein Massenprodukt nicht gegebenen Herstellbarkeit auf schnell-laufenden Maschinen.

WO2011/009920 beschreibt ein Verfahren zum Verflüchtigen von Wirk- und/oder Aromastoffen zwecks Abgabe eines inhalierbaren Aerosols, wobei ein mit Wärmeenergie beaufschlagtes Fluid einen Strömungskanal in einem vorzugsweise zylindrischen Hohlkörper durchströmt und wobei das Fluid in diesem Strömungskanal mindestens eine Verdampfermembran teilweise oder vollständig durchströmt, wobei die mindestens eine Verdampfermembran mit einer zu verdampfenden Wirk- und oder Aromastoff enthaltenden Substanz benetzt ist und/oder benetzt wird und wobei das zusätzlich Wärmeenergie beinhaltende, d.h. mit Wärmeenergie beaufschlagte Fluid beim Durchströmen der Verdampfermembran diese Substanz oder Substanzen verdampft und dem Fluidstrom zuführt.

Das zuletzt genannte Verfahren sowie die darauf basierende Vorrichtung ermöglichen eine optimale Verdampfung von Wirk- und/oder Aromastoffe enthaltenden Substanzen ohne die zuvor genannten Nachteile, wie Hygieneprobleme, bauartbedingte hohe Herstellkosten und zu lange Konsumdauer, der am Markt erhältlichen elektrischen Systeme, wodurch es sich prinzipiell ideal als Mundstück für eine rauchfreie Zigarette eignet, jedoch arbeitet das Verfahren mit einem durch Verbrennung von Flüssiggas bereits wärmebeaufschlagten Fluidstrom, wie er durch das in WO2008/113420 beschriebene Verfahren zur Verfügung gestellt wird, wogegen die rein elektrische Erzeugung eines entsprechend warmen Fluidstromes im Bauraum einer Zigarette oder kleinen Zigarre aufgrund unzureichendem Platz für einen Wärmetauscher nicht darstellbar ist.

WO2008/113420 beschreibt ein Verfahren zur Verflüchtigung von Wirk- und/oder Aromastoffen zwecks Abgabe eines inhalierbaren Aerosols, wobei Verbrennungsgase eines brennbaren Gases, welches vorzugsweise mit Luftüberschuss verbrannt wird, teilweise oder vollständig, gegebenenfalls vermischt mit Umgebungsluft, durch einen Wirk- und/oder Aromastoff-Depot geführt werden und wobei eine gewünschte Temperatur durch den Anteil an Verbrennungsgasen und ggf. durch das Mischungsverhältnis dieser Verbrennungsgase mit Umgebungsluft wählbar ist.

Ein entscheidender Nachteil dieses Verfahrens ist die Verwendung von Flüssiggas, wodurch aufgrund der vermeintlichen Explosionsgefahr in direkter Nähe zum Gesicht, auch wenn diese nur rein hypothetisch und durch Fail-Safe-Auslegung beherrschbar ist, nicht nur Sicherheitsbedenken bei potentiellen Kunden bestehen sondern darauf basierende Produkte mit hoher Wahrscheinlichkeit nicht an Bord von Flugzeugen mitgeführt werden dürfen.

Die US 5,649,554 offenbart ein Tabakgeschmackheizsystem, in dem ein scheiben- oder spiralgeformtes Substrat vorgesehen ist, das als Träger für Tabak funktioniert oder Tabak umfasst. In Abhängigkeit des Zugs eines Rauchers an der Vorrichtung wird der Tabak mittels einem Heizelement erhitzt und Tabakgeschmacksstoffe verdampft, die dann durch den Luftfluss entlang der Oberfläche des Substrats mitgenommen werden und durch das Mundstück abgegeben werden.

### Aufgabe der Erfindung

Eine Aufgabe der vorliegenden Erfindung ist es demnach eine Vorrichtung für elektronische Zigaretten bereit zu stellen, die eine Verdampfung von Nikotin und/oder Zusatzstoffen ohne wiederverwendbare mit zu verdampfender Flüssigkeit in Kontakt stehende Bauteile gewährleistet und vorzugsweise gleichzeitig eine starke Reduktion der Kosten und Umweltbelastung durch Reduktion der verwendeten Materialmenge sowie Optimierung der Maschinengängigkeit zu erzielen.

### Allgemeine Beschreibung der Erfindung

Diese Aufgabe wird erfindungsgemäß gelöst durch eine Verdampfervorrichtung wie in Anspruch 1 beschrieben. Die Verdampfervorrichtung ist insbesondere ausgelegt zum Verdampfen von Flüssigkeiten aus permeablen Verdampfermembranen (ähnlich wie sie in WO2011/009920 beschrieben sind) und beinhaltet eine Heizvorrichtung, die insbesondere Folgendes umfasst:
Eine permeable Heizwiderstandsfolie in Gestalt einer Doppelspirale und/oder Schlangenlinie mit zwei Enden und Abmessung des Querschnittes einer Zigarette oder kleinen Zigarre, wobei die Zwischenräume der Doppelspirale und/oder Schlangenlinie des Heizwiderstandes (1) offen (permeabel) und somit durchlässig für strömende Fluide sind.
Mindestens zwei elektrische Kontakte (Kontaktlaschen), die auf ihrer einen Seite fest mit dem jeweils gegenüberliegenden Ende der Heizwiderstandsfolie verbunden sind und mit ihrer anderen Seite frei liegen, wodurch sie lösbar mit einer geregelten oder gesteuerten Spannungsquelle verbunden werden können, wobei die Heizwiderstandsfolie und die elektrischen Kontakte vorzugsweise aus einem Stück gefertigt sind.

Permeabel bedeutet im Sinne der Erfindung sowohl für die Heizwiderstandsfolie als auch für die Verdampfermembranen, dass diese in Richtung ihrer Flächennormalen gasdurchlässig sind.

Vorzugsweise besteht die permeable Heizwiderstandsfolie aus einer elektrisch leitenden Folie welche vorzugsweise in eine Doppelspiral- oder Schlangenlinienform oder eine Kombination aus Doppelspiral- und Schlangenlinienform gestanzt oder lasergeschnitten wird. Als Kombination Doppelspiral- und Schlangenlinienform kann der Heizwiderstand z.B. zwei Teilbereiche als Schlangenlinien mit einem dazwischen angeordneten Teilbereich als Doppelspirale, oder aber als Doppelspirale mit einem mittigen Teilbereich als Schlangenlinie aufweisen. Weitere Kombinationen mit zusätzlichen unterschiedlichen Teilbereichen sind ebenfalls möglich.

Die Heizwiderstandsfolie besteht insbesondere aus einem elektrisch leitenden Material vorzugsweise aus einer Aluminium- oder Edelstahllegierung und besonders vorzugsweise aus lebensmittelechtem Reinaluminium, einer AlMn-Legierung oder rostfreiem Stahl, wie X5CrNi18-10.

Die Wandstärke einer der permeablen Heizwiderstandsfolie liegt insbesondere zwischen 0,01 mm und 0,2 mm, vorzugsweise jedoch zwischen 0,02 mm und 0,08 mm.

In Abhängigkeit von der elektrischen Leitfähigkeit der zu verdampfenden Flüssigkeit kann die Heizwiderstandsfolie mit einer hitzebeständigen und elektrisch isolierenden Kunststoffschicht, vorzugsweise einer Schicht aus Polyimid, Mikanit oder Silikon überzogen werden, wodurch bei zu geringem elektrischen Widerstand der zu verdampfenden Flüssigkeit im Verhältnis zum Widerstand der Heizwiderstandsfolie ein Kurzschluss vermieden wird. Mikanit im Sinne der Erfindung bezeichnet generell einen Kunstglimmer, d. h. ein Verbundwerkstoff bestehend aus Glimmerbruchstücken (Schichtsilicatbruchstücken) und Kunstharz als Matrixsystem. Beispielprodukte sind: flexibel Mikanit FLM M & P (bestehend aus mindestens 92% Muscovite oder alternativ Phlogopite, imprägniert mit einem hochtemperaturbeständigen Siliconbinder), Flexibel Mikanit FLM 521 P, usw.

Die Verdampfervorrichtung ist insbesondere ein wegwerfbares Einwegmundstück für eine elektronische Zigarette. Durch einfaches Aufstecken auf eine Akkumulatoreinheit mit Unterdruckschalter bzw. Unterdruckregler ist die elektronische Zigarette einsatzbereit. Wird der Stromkreis durch den Unterdruckschalter bzw. Unterdruckregler geschlossen, erhitzt und verdampft die Heizwiderstandsfolie die Flüssigkeit aus der Verdampfermembran.

Die Verdampfervorrichtung ist vorzugsweise ausgestaltet als Mundstück in Form eines Hohlzylinders mit einem Fluideingang und einem Fluidausgang.

Durch die angegebene Ausführung der Verdampfervorrichtung wird aufgrund der erfindungsgemäßen größtmöglichen Kontaktfläche zwischen Heizwiderstandsfolie und Verdampfermembran bzw. Verdampfermembranen nicht nur ein sehr hoher Verdampferwirkungsgrad erzielt, sondern auch eine optimal gleichmäßige Verdampfung.

Ein weiterer wesentlicher Vorteil der Erfindung ist, dass durch eine Änderung der geometrischen Gestalt der Heizwiderstandsfolie, wie z. B. durch eine Änderung der Anzahl der Spiralwindungen, der Breite der Windungen und/oder der Wandstärke der Folie bzw. des dünnen Bleches die Leistung des Heizwiderstandes optimal an verschiedene zu verdampfende Substanzen mit unterschiedlichen Inhaltsstoffen angepasst werden kann.

Durch entsprechende Wahl des Materials sowie der geometrischen Parameter der Heizwiderstandsfolie kann der elektrische Widerstand der Heizwiderstandsfolie im Bereich von 1 - 10 Ω eingestellt werden, wodurch bei einer möglichen Nennspannung einer angeschlossenen Akkumulatoreinheit von 1,2 V (NiCd) - 3,7 V (Li-Ion) ein Spektrum von 0,1 - 13,7 Watt Heizleistung im Querschnitt eines Zigarettenmundstücks abgedeckt werden kann.

Ein weiterer wichtiger Vorteil der Erfindung ist, dass in die Kontur der Heizwiderstandsfolie durch eine lokale Verjüngung (Engstelle) eine Schmelzsicherung integriert werden kann, die bei aufgebrauchter Flüssigkeit, aufgrund der dann fehlenden Kühlung, thermisch zerstört wird und das Mundstück unbrauchbar macht, wodurch sich ein Einwegmundstück mit gezielter Konsumdauer von 5 - 20 Zügen je 20 - 50 ml, vorzugsweise aber 8 - 12 Zügen je 35 ml besonders einfach darstellen lässt.

In einer weiteren Ausgestaltung umfasst die Verdampfervorrichtung weiterhin einen Flansch zur lösbaren Verbindung einer gesteuerten oder geregelten elektrischen Spannungsquelle mit den elektrischen Polen, wobei die Kontaktlaschen, die mit dem jeweils gegenüberliegenden Ende der Doppelspirale und/oder Schlangenlinie des Heizwiderstands verbunden sind nicht unmittelbar, d. h. nur über den Heizwiderstand, miteinander in Kontakt stehen. Diese Kontaktlaschen können über den Flansch in Verbindung mit den elektrischen Polen einer gesteuerten oder geregelten elektrischen Spannungsquelle gebracht werden.

Vorzugsweise verdeckt eine Isolierfolie die Kontaktlaschen zu einer Flanschfläche auf der Innenseite des Hohlzylinders des Mundstücks. Die Isolierfolie weist bevorzugt im Bereich der Flanschfläche mindestens zwei axial versetzte Kontaktöffnungen, wobei diese Kontaktöffnungen vorzugsweise derart ausgestaltet sind, dass sie axial in einer Ebene liegen und jeweils nur eine Kontaktlasche freigeben. Die Pole einer gesteuerten oder geregelten elektrischen Spannungsquelle sind z. B. zwei axial versetzte Ringe und im verbundenen Zustand von Mundstück und Spannungsquelle steht jeweils ein Pol der Spannungsquelle über die Kontaktöffnungen mit den Kontaktlaschen und über die Kontaktlaschen mit jeweils einem Ende der Doppelspirale und/oder Schlangenlinie des Heizwiderstands in Verbindung.

In einer weiteren Ausführung, weisen die Kontaktlaschen und/oder die Flanschfläche bevorzugt mindestens eine Passnut und/oder Passnase auf, wobei diese ein entsprechendes Gegenstück in Form mindestens einer Passnase und/oder Passnut an der gesteuerten oder geregelten elektrischen Spannungsquelle besitzen. Im verbundenen Zustand von Mundstück und Spannungsquelle steht jeweils ein Pol der Spannungsquelle mit den Kontaktlaschen und über die Kontaktlaschen mit jeweils einem Ende der Doppelspirale und/oder Schlangenlinie des Heizwiderstands in Verbindung.

In einer weiteren, bevorzugten Ausführung erstreckt sich mindestens eine spitz zulaufende und/oder scharfkantige Öffnerlasche aus einer metallische Folie oder einem dünnen Blech, bevorzugt (aber nicht zwingend) aus der gleichen metallische Folie, bzw. aus dem gleichen dünnen Blech wie der Heizwiderstand, mit ihrer spitzen und/oder scharfkantigen Seite voraus vom Heizwiderstand axial in Richtung des Flanschs des Mundstücks und ist derart ausgebildet dass sie beim Verbinden von Mundstück und Spannungsquelle eine zwischen Heizwiderstand und Flansch befindliche Verschlussfolie einer Speicherkapsel, die mit einer Wirk- und/oder Aromastoffe enthaltenden Substanz gefüllt ist, ansticht und/oder aufschneidet.

Demnach ermöglicht die Erfindung nicht nur die Herstellung einer Kombination aus Depot- und Verdampferfunktion in einem Einwegmundstück mit, gegenüber bekannten Vorrichtungen dieser Art, effizienterer Verdampfung sowie geringerem Ressourcenverbrauch, sondern bietet auch ein genau definiertes zeitlich begrenztes Konsumerlebnis.

Aufgrund der bevorzugten Herstellung der beschrieben Heizwiderstandsfolie durch Stanzen und Gesenkbiegen, lässt sich diese hervorragend in einen schnell-laufenden Produktionsprozess integrieren, worin ein weiterer wesentlicher Vorteil der vorliegenden Erfindung begründet liegt.

### Kurze Beschreibung der Figuren

Im Folgenden werden nun Vorteile und vorteilhafte Ausgestaltungen der Erfindung anhand der beiliegenden Figuren beschrieben.
Fig. 1 zeigt zwei Varianten einer bevorzugten Ausgestaltung der in der vorliegenden Erfindung beschriebenen Heizvorrichtung, bei der der Heizwiderstand 1, die Kontaktlaschen 13 und zwei Öffnerlaschen 14 aus einem einzigen Stück metallischer Folie gefertigt sind.
   a) Eine Doppelspirale 101 als Heizwiderstand 1.
   b) Eine Schlangenlinie 102 als Heizwiderstand 1, in der zusätzlich eine Schmelzsicherung 12 integriert ist.
Fig. 2 zeigt wie ein Mundstück 3, nach einer bevorzugten Ausgestaltung der vorliegenden Erfindung, mit einer Spannungsquelle 4 verbunden wird, wobei die beiden ringförmigen Pole 41 der Spannungsquelle 4 über die Kontaktöffnungen 21 in der Isolierfolie 2 mit den Kontaktlaschen 13 in Kontakt kommen, wodurch der Heizwiderstand 1 mit Strom versorgt werden kann und wobei die Speicherkapsel 36 durch die Stirnseite des Flanschs 33 der Spannungsquelle 4 axial innerhalb des Hohlzylinders 31 in Richtung Pufferspeicher 321 verschoben wird, wodurch die Öffnerlaschen 14 die Verschlussfolie 361 der Speicherkapsel 36 aufreißen und die Wirk- und/oder Aromastoff enthaltende Substanz in den Pufferspeicher 321 und von dort aus weiter in die Verdampfermembranen 32 fließt.
   a) Mundstück im inaktiven Lagerzustand mit intakter Verschlussfolie 361 und Speicherkapsel 36 in Ausgangsposition, bei noch nicht aufgesteckter Spannungsquelle 4.
   b) Mundstück im aktivierten Gebrauchszustand mit zerstörter Verschlussfolie 361 und Speicherkapsel 36 in Endposition, mit aufgesteckter Spannungsquelle 4.

### Beschreibung einer bevorzugten Ausgestaltung der Erfindung

In einer bevorzugten Ausgestaltung der erfindungsgemässen Vorrichtung durchströmt ein Fluid mindestens eine Verdampfermembran 32 in einem Strömungskanal 31, wobei die mindestens eine Verdampfermembran 32 mit einer zu verdampfenden Wirk- und/oder Aromastoff enthaltenden Substanz benetzt ist und/oder benetzt wird, wobei die Heizvorrichtung der zu verdampfenden Wirk- und oder Aromastoff enthaltenden Substanz Wärmeenergie zuführt, wodurch diese Substanz verdampft und dem Fluidstrom zugeführt wird.

In dieser Ausgestaltung umfasst die erfindungsgemässe Vorrichtung,
einen Hohlzylinder 31 bestehend aus Kunststofffolie, Karton und Belagpapier, wobei das Belagpapier außen um den Karton gewickelt ist und vorzugsweise dem sogenannten Korkpäpier von Zigarettenfiltern entspricht und der Karton auf der Innenseite mit einer Kunststofffolie beschichtet ist,
eine permeable Heizwiderstandsfolie 1 in Form einer Doppelspirale 101 , welche aus Aluminiumfolie gestanzt ist wobei die permeable Heizwiderstandsfolie 1 mit einer Isolierschicht 11 aus Polyimid beschichtet ist,
zwei elektrische Kontakte 13 in Form von Kontaktlaschen 13 an der Heizwiderstandsfolie 1 , die sich longitudinal innerhalb des Hohlzylinders 31 entlang dessen Innenfläche von der Heizwiderstandsfolie 1 bis in den Flansch 33 erstrecken, wobei die Kontakte jeweils den Querschnitt eines Viertelkreisbogens beschreiben,
zwei permeable Verdampfermembranen 32, wobei in axialer Richtung jeweils eine Verdampfermembran 32 vor und eine Verdampfermembran 32 hinter der permeablen Heizwiderstandsfolie 1 in direktem Flächenkontakt mit dieser angeordnet sind und wobei die Verdampfermembranen partiell direkt miteinander in Kontakt stehen,
ein Verdampferzwischenspeicher 321 in Form eines Rings aus einem saugfähigen Vlies, über den die Verdampfermembranen 32, wie ein Trommelfell gespannt sind,
zwei Öffnerlaschen 14 in Form von spitzen Zacken die aus den Kontaktlaschen 13 in den Strömungskanal 31 hineinragen und axial von der Heizwiderstandsfolie 1 in Richtung Flansch 33 zeigen,
eine Isolierfolie 2 die sich longitudinal innerhalb des Hohlzylinders 31 und innerhalb der Kontaktlaschen 13 entlang deren Innenfläche von der Heizwiderstandsfolie 1 bis in den Flansch 33 erstreckt mit zwei axial versetzten Kontaktöffnungen 21 , wobei die Innenseite der Isolierfolie 2 und die durch die Kontaktöffnungen 21 freiliegenden Flächen der Kontaktlaschen 13 die Flanschfläche 331 des mundstückseitigen Flanschs 33 darstellen,
eine axial bewegliche ringförmige Speicherkapsel 36 innerhalb der Isolierfolie 2 des Hohlzylinders 31 , welche eine Wirk- und/oder Aromastoff enthaltende Substanz beinhaltet die durch eine Verschlussfolie 361 versiegelt wird, wobei die Verschlussfolie 361 zerstört wird, wenn die Speicherkapsel 36 soweit in Richtung der Heizwiderstandsfolie 1 bewegt wird, dass die Verschlussfolie 361 von den Öffnerlaschen 14 durchdrungen wird.

Die zuvor beschriebene bevorzugte Ausgestaltung der Heizvorrichtung wird mit einer stabformigen Spannungsquelle 4 mit zwei ringförmigen Polen 41 an der Außenfläche des spannungsquellenseitigen Flanschs 33 verwendet, wobei die Spannungsquelle an der Stirnseite des Flanschs 33 eine Luftaustrittsöffnung besitzt, durch die der Fluidstrom in das Mundstück 3 fließt, wobei sich im Strömungskanal der Spannungsquelle ein Unterdruckregler befindet, der im verbundenen Zustand den Stromfluss aus der Spannungsquelle über die ringförmigen Pole 41 durch die Kontaktlaschen 13 und die Heizwiderstandsfolie 1 des Mundstücks 3 steuert.

**Tabelle 1: Referenzliste**

| **Nr.** | **Allgemeine Bezeichnung** | **Spezifische Bezeichnung** |
|---|---|---|
| 1 | Heizwiderstand | permeable Heizwiderstandsfolie |
| 101 | Doppelspirale | |
| 102 | Schlangenlinie | |
| 11 | Isolierschicht | elektrisch isolierende Kunststoffschicht |
| 12 | Schmelzsicherung | |
| 13 | Kontaktlasche | elektrischer Kontakt |
| 14 | Öffnerlasche | |
| 2 | Isolierfolie | |
| 21 | Kontaktöffnung | |
| 3 | Mundstück | |
| 31 | Hohlzylinder | Strömungskanal |
| 311 | Fluideingang | |
| 312 | Fluidausgang | |
| 313 | Strömungskanal | |
| 32 | Verdampfermembran | permeable Verdampfermembran |
| 321 | Pufferspeicher | Verdampferzwischenspeicher |
| 33 | Flansch | |
| 331 | Flanschfläche | |
| 34 | Passnut | |
| 35 | Passnase | |
| 36 | Speicherkapsel | |
| 361 | Verschlussfolie | |
| 4 | Spannungsquelle | Akkumulatoreinheit mit Unterdruckschalter |
| 41 | Pol | elektrischer Pol |

## Patentansprüche

1. Verdampfervorrichtung zum Verdampfen von Wirk- und/oder Aromastoffe enthaltenden Substanzen, ausgestaltet als Mundstück (3) mit einem Fluideingang (311) und einem Fluidausgang (312), umfassend
eine Heizvorrichtung mit einem Heizwiderstand (1) in Form einer metallischen Folie oder eines dünnen Blechs in Gestalt einer Doppelspirale (101) und/oder Schlangenlinie (102) mit zwei Enden und Abmessung des Querschnittes einer Zigarette oder kleinen Zigarre,
wobei die Zwischenräume der Doppelspirale und/oder Schlangenlinie des Heizwiderstandes (1) offen und somit durchlässig für strömende Fluide sind, und
wobei jeweils mindestens eine Kontaktlasche (13) aus metallischer Folie oder dünnem Blech mit je einem Ende der Doppelspirale (101) und/oder Schlangenlinie (102) des Heizwiderstands (1) verbunden ist, wobei die Kontaktlaschen (13), die mit dem jeweils gegenüberliegenden Ende der Doppelspirale (101) und/oder Schlangenlinie (102) des Heizwiderstands (1) verbunden sind, nicht unmittelbar miteinander in Kontakt stehen, und
**gekennzeichnet durch**
mindestens eine Verdampfermembran (32) welche mit dem Heizwiderstand (1) in Flächenkontakt steht, welche ebenfalls durchlässig für strömende Fluide ist und welche mit einer zu verdampfenden Wirk- und/oder Aromastoffe enthaltenden Substanz benetzt ist oder benetzt werden kann, wobei der Heizwiderstand (1) und die mindestens eine Verdampfermembran (32) orthogonal oder winklig zur Richtung der das Mundstück (3) passierenden Fluide angeordnet sind.

2. Verdampfervorrichtung nach Anspruch 1, wobei das Mundstück (3) die Form eines Hohlzylinders (31) hat.

3. Verdampfervorrichtung nach einem der Ansprüche 1 bis 2, wobei der Heizwiderstand (1) und die Kontaktlaschen (13) aus einem Stück metallischer Folie oder dünnem Blech bestehen.

4. Verdampfervorrichtung nach einem der Ansprüche 1 bis 3, wobei die Heizvorrichtung weiterhin mindestens eine spitz zulaufende und/oder scharfkantige Öffnerlasche (14), um eine Speicherkapsel (36) anzustechen oder aufzuschneiden, umfasst.

5. Verdampfervorrichtung nach einem der Ansprüche 1 bis 4, wobei der Heizwiderstand (1), die Kontaktlaschen (13) und ggf. die Öffnerlasche(n) (14) aus einem Stück metallischer Folie oder dünnem Blech bestehen.

6. Verdampfervorrichtung nach einem der Ansprüche 1 bis 5, wobei die metallische Folie oder das dünne Blech des Heizwiderstands (1), der Kontaktlaschen (13) und/oder der Öffnerlasche(n) (14) aus Reinaluminium, einer Aluminium-Mangan-Legierung oder rostfreiem Stahl besteht.

7. Verdampfervorrichtung nach einem der Ansprüche 1 bis 6, wobei der Heizwiderstand (1) mit einer Isolierschicht (11), vorzugsweise einer Schicht aus Polyimid, Mikanit oder Silikon überzogen ist.

8. Verdampfervorrichtung nach einem der Ansprüche 1 bis 7, wobei der Heizwiderstand (1) eine Schmelzsicherung (12) in Form einer Engstelle in der Doppelspirale (101) und/oder Schlangenlinie (102) aufweist.

9. Verdampfervorrichtung nach einem der Ansprüche 1 bis 8, weiterhin umfassend einen Flansch (33) zur lösbaren Verbindung einer gesteuerten oder geregelten elektrischen Spannungsquelle (4) mit den elektrischen Polen (41), wobei die Kontaktlaschen (13), die mit dem jeweils gegenüberliegenden Ende der Doppelspirale (101) und/oder Schlangenlinie (102) des Heizwiderstands (1) verbunden sind nicht unmittelbar miteinander in Kontakt stehen und wobei diese über den Flansch (33) in Verbindung mit den elektrischen Polen (41) einer gesteuerten oder geregelten elektrischen Spannungsquelle (4) gebracht werden können.

10. Verdampfervorrichtung nach Anspruch 9, wobei das Mundstück (3) weiterhin eine Speicherkapsel (36) umfasst die mit den Wirk- und/oder Aromastoffe enthaltenden Substanzen gefüllt ist und wobei mindestens eine spitz zulaufende und/oder scharfkantige Öffnerlasche (14) aus einer metallischen Folie oder einem dünnen Blech, welche sich mit ihrer spitzen und/oder scharfkantigen Seite voraus vom Heizwiderstand (1) axial in Richtung des Flanschs (33) des Mundstücks (3) erstreckt und derart ausgebildet ist, dass sie beim Verbinden von Mundstück (3) und Spannungsquelle (4) eine zwischen Heizwiderstand (1) und Flansch (33) befindliche Verschlussfolie (361) der Speicherkapsel (36) ansticht und/oder aufschneidet.

11. Verdampfervorrichtung nach Anspruch 9 oder 10, welche in lösbarer Verbindung mit einer gesteuerten oder geregelten elektrischen Spannungsquelle (4) mit den elektrischen Polen (41) steht, wobei eine Isolierfolie (2) die Kontaktlaschen (13) zu einer Flanschfläche (331) auf der Innenseite des Hohlzylinders (31) des Mundstücks (3) verdeckt und wobei die Isolierfolie (2) im Bereich der Flanschfläche (331) mindestens zwei axial versetzte Kontaktöffnungen (21) aufweist, die Kontaktöffnungen (21) derart ausgestaltet sind, dass sie axial in einer Ebene liegen und jeweils nur eine Kontaktlasche (13) freigeben und wobei die Pole (41) der gesteuerten oder geregelten elektrischen Spannungsquelle (4) zwei axial versetzte Ringe sind und wobei im verbundenen Zustand von Mundstück (3) und Spannungsquelle (4) jeweils ein Pol (41) der Spannungsquelle (4) über die Kontaktöffnungen (21) mit den Kontaktlaschen (13) und über die Kontaktlaschen (13) mit jeweils einem Ende der Doppelspirale (101) und/oder Schlangenlinie (102) des Heizwiderstands (1) in Verbindung steht.

12. Verdampfervorrichtung nach Anspruch 11, wobei die Kontaktlaschen (13) und/oder die Flanschfläche (331) mindestens eine Passnut (34) und/oder Passnase (35) aufweisen, wobei diese ein entsprechendes Gegenstück in Form mindestens einer Passnase (35) und/oder Passnut (34) an der gesteuerten oder geregelten elektrischen Spannungsquelle (4) besitzen, wobei im verbundenen Zustand von Mundstück (3) und Spannungsquelle (4) jeweils ein Pol (41) der Spannungsquelle (4) mit den Kontaktlaschen (13) und über die Kontaktlaschen (13) mit jeweils einem Ende der Doppelspirale (101) und/oder Schlangenlinie (102) des Heizwiderstands (1) in Verbindung steht.

## Claims

1. Vaporizer device for vaporizing substances containing the active ingredients and/or aromatic substances, said vaporizer device designed as a mouthpiece (3) with a fluid inlet (311) and a fluid outlet (312), comprising
a heating device with a thermal resistor (1) in the form of a metallic film or a thin sheet metal in the shape of a dual coil (101) and/or a sinuous line (102) with two ends and the dimensions of the cross section of a cigarette or a small cigar,
wherein the interspaces of the dual coil and/or the sinuous line of the thermal resistor (1) are open, thus allowing fluids to flow through, and
wherein at least one contact tab (13) made of a metallic film or a thin sheet metal is connected to one respective opposite end of the dual coil (101) and/or the sinuous line (102) of the thermal resistor (1), wherein the contact tabs (13), which are connected to the respective opposite end of the dual coil (101) and/or the sinuous line (102) of the thermal resistor (1), are not in direct contact with each other, and
**characterized by**
at least one vaporizer membrane (32), which is in surface contact with the thermal resistor (1) and through which fluids can likewise flow and which is wetted or can be wetted with a substance containing the active ingredients and/or the aromatic substances to be vaporized, wherein the thermal resistor (1) and the at least one vaporizer membrane (32) are arranged orthogonally or at an angle to the direction of the fluids passing through the mouthpiece (3).

2. Vaporizer device, as claimed in claim 1, wherein the mouthpiece (3) has the shape of a hollow cylinder (31).

3. Vaporizer device, as claimed in one of the claims 1 to 2, wherein the thermal resistor (1) and the contact tabs (13) are made of a piece of metallic film or a thin sheet metal.

4. Vaporizer device, as claimed in one of the claims 1 to 3, wherein, furthermore, the heating device comprises at least one pointed and/or sharp-edged opener tab (14), in order to puncture or cut open the storage cartridge (36).

5. Vaporizer device, as claimed in one of the claims 1 to 4, wherein the thermal resistor (1), the contact tabs (13), and optionally the opener tab(s) (14) are made of a piece of metallic film or a thin sheet metal.

6. Vaporizer device, as claimed in one of the claims 1 to 5, wherein the metallic film or the thin sheet metal of the thermal resistor (1), the contact tabs (13) and/or the opener tab(s) (14) are made of pure aluminium, an aluminium manganese alloy, or stainless steel.

7. Vaporizer device, as claimed in one of the claims 1 to 6, wherein the thermal resistor (1) is coated with an insulating layer (11), preferably a layer of polyimide, micanite, or silicone.

8. Vaporizer device, as claimed in one of the claims 1 to 7, wherein the thermal resistor (1) comprises a safety fuse (12) in the form of a constriction in the dual coil (101) and/or the sinuous line (102).

9. Vaporizer device, as claimed in one of the claims 1 to 8, furthermore comprising a flange (33) for releasably connecting a controlled or regulated electric voltage source (4) to the electric poles (41), wherein the contact tabs (13), which are connected to the respective opposite end of the dual coil (101) and/or the sinuous line (102) of the thermal resistor (1), are not in direct contact with each other, and wherein these contact tabs can be connected via the flange (33) to the electric poles (41) of a controlled or regulated electric voltage source (4).

10. Vaporizer device, as claimed in claim 9, wherein the mouthpiece (3) furthermore comprises a storage cartridge (36), which is filled with the substances containing the active ingredients and/or the aromatic substances, and wherein at least one pointed and/or sharp-edged opener tab (14) made of a metallic film or a thin sheet metal, which extends, with its pointed and/or sharp-edged side leading, from the thermal resistor (1) axially in the direction of the flange (33) of the mouthpiece (3) and is designed in such a way that in the course of connecting the mouthpiece (3) and the voltage source (4), said opener tab punctures and/or cuts open a sealing film (361) of the storage cartridge (36), said sealing film (361) being located between the thermal resistor (1) and the flange (33).

11. Vaporizer device, as claimed in claim 9 or 10, which is releasably connected to a controlled or regulated electric voltage source (4) with the electric poles (41), wherein an insulation film (2) covers the contact tabs (13) towards a flange face (331) on the inner side of the hollow cylinder (31) of the mouthpiece (3), and wherein the insulation film (2) in the region of the flange face (331) has at least two axially offset contact openings (21), which are configured in such a way that they lie axially in one plane and each expose only one contact tab (13), and wherein the poles (41) of the controlled or regulated electric voltage source (4) are two axially offset rings, and wherein, in the connected state of the mouthpiece (3) and the voltage source (4), a respective pole (41) of the voltage source (4) is connected via the contact openings (21) to the contact tabs (13) and via the contact tabs (13) to a respective end of the dual coil (101) and/or the sinuous line (102) of the thermal resistor (1).

12. Vaporizer device, as claimed in claim 11, wherein the contact tabs (13) and/or the flange face (331) include at least one fitting groove (34) and/or fitting lug (35), wherein said fitting groove and/or fitting lug has and/or have a corresponding counterpart in the form of at least one fitting lug (35) and/or fitting groove (34) on the controlled or regulated electric voltage source (4), wherein in the connected state of the mouthpiece (3) and the voltage source (4), a respective pole (41) of the voltage source (4) is connected to the contact tabs (13) and via the contact tabs (13) to a respective end of the dual coil (101) and/or the sinuous line (102) of the thermal resistor (1).

## Revendications

1. Dispositif évaporateur permettant l'évaporation de substances contenant des principes actifs et/ou des arômes, conçu sous la forme d'un embout buccal (3) présentant une entrée de fluide (311) et une sortie de fluide (312), comprenant un dispositif chauffant présentant une résistance chauffante (1) sous la forme d'une feuille métallique ou d'une tôle mince configurée en double spirale (101) et/ou d'une ligne sinueuse (102) à deux extrémités et dont la dimension est celle de la section transversale d'une cigarette ou d'un petit cigare,
dans lequel les intervalles de la double spirale et/ou de la ligne sinueuse de la résistance chauffante (1) sont ouverts et ainsi perméables aux écoulements de fluide et
dans lequel au moins une patte de contact (13) respective composée de la feuille métallique ou de la tôle mince est reliée à une extrémité respective de la double spirale (101) et/ou de la ligne sinueuse (102) de la résistance chauffante (1), les pattes de contact (13) qui sont reliées à l'extrémité opposée respective de la double spirale (101) et/ou de la ligne sinueuse (102) de la résistance chauffante (1) n'étant pas directement en contact entre elles et **caractérisé par**
au moins une membrane évaporatrice (32), qui est en contact superficiel avec la résistance chauffante (1), est également perméable aux écoulements de fluide et est ou peut être humidifiée par une substance contenant des principes actifs et/ou des arômes à évaporer, la résistance chauffante (1) et l'au moins une membrane évaporatrice (32) étant disposées de manière orthogonale ou inclinée par rapport à la direction des fluides passant par l'embout buccal (3).

2. Dispositif évaporateur selon la revendication 1, dans lequel l'embout buccal (3) a la forme d'un cylindre creux (31).

3. Dispositif évaporateur selon l'une des revendications 1 à 2, dans lequel la résistance chauffante (1) et les pattes de contact (13) sont constituées d'une pièce de feuille métallique ou de tôle mince.

4. Dispositif évaporateur selon l'une des revendications 1 à 3, dans lequel le dispositif chauffant comprend en outre au moins une patte d'ouverture (14) se terminant en pointe et/ou tranchante destinée à perforer ou à découper une capsule de contenu (36).

5. Dispositif évaporateur selon l'une quelconque des revendications 1 à 4, dans lequel la résistance chauffante (1), les pattes de contact (13) et éventuellement la ou les pattes d'ouverture (14) sont constituées d'une pièce de feuille métallique ou de tôle mince.

6. Dispositif évaporateur selon l'une quelconque des revendications 1 à 5, dans lequel la feuille métallique ou la tôle mince de la résistance chauffante (1), des pattes de contact (13) et/ou de la ou des pattes d'ouverture (14) se compose d'aluminium pur, d'un alliage d'aluminium et de manganèse ou d'acier inoxydable.

7. Dispositif évaporateur selon l'une des revendications 1 à 6, dans lequel la résistance chauffante (1) est revêtue d'une couche isolante (11), de préférence d'une couche de polyimide, de micanite ou de silicone.

8. Dispositif évaporateur selon l'une des revendications 1 à 7, dans lequel la résistance chauffante (1) présente un fusible (12) sous la forme d'un resserrement dans la double spirale (101) et/ou la ligne sinueuse (102).

9. Dispositif évaporateur selon l'une des revendications 1 à 8, comprenant en outre une bride (33) destinée à connecter de manière amovible une source de courant électrique (4), commandée ou régulée, présentant les pôles électriques (41), dans lequel les pattes de contact (13) qui sont reliées à l'extrémité opposée respective de la double spirale (101) et/ou de la ligne sinueuse (102) de la résistance chauffante (1) ne sont pas directement en contact entre elles et dans lequel celles-ci peuvent être connectées, par l'intermédiaire de la bride (33), avec les pôles électriques (41) d'une source de courant électrique (4) commandée ou régulée.

10. Dispositif évaporateur selon la revendication 9, dans lequel l'embout buccal (3) comprend en outre une capsule de contenu (36) remplie de substances contenant des principes actifs et/ou des arômes et dans lequel au moins une patte d'ouverture (14) se terminant en pointe et/ou tranchante composée d'une feuille métallique ou d'une tôle mince s'étend axialement, en présentant en tête son côté pointu et/ou tranchant, depuis la résistance chauffante (1) en direction de la bride (33) de l'embout buccal (3) et est conçue de manière à perforer et/ou à découper un opercule (361) de la capsule de contenu (36) situé entre la résistance chauffante (1) et la bride (33) lors de la connexion de l'embout buccal (3) et de la source de courant (4).

11. Dispositif évaporateur selon la revendication 9 ou 10, connecté de manière amovible à une source de courant électrique (4) commandée ou régulée présentant les pôles électriques (41), dans lequel une feuille isolante (2) recouvre les pattes de contact (13) pour former une surface de bride (331) sur l'intérieur du cylindre creux (31) de l'embout buccal (3), ladite feuille isolante (2) présentant, dans la zone de la surface de bride (331), au moins deux ouvertures de contact (21) axialement décalées, ces ouvertures de contact (21) étant conçues de manière à être orientées axialement dans un plan et à ne dégager qu'une seule patte de contact (13) respective, les pôles (41) de la source de courant électrique (4) commandée ou régulée consistant en deux anneaux axialement décalés et dans lequel, une fois l'embout buccal (3) et la source de courant (4) connectés, un pôle (41) respectif de la source de courant (4) est en contact avec une extrémité respective de la double spirale (101) et/ou de la ligne sinueuse (102) de la résistance chauffante (1), par le biais des ouvertures de contact (21) présentant les pattes de contact (13) et par le biais des pattes de contact (13).

12. Dispositif évaporateur selon la revendication 11, dans lequel les pattes de contact (13) et/ou la surface de bride (331) présentent au moins une rainure de montage (34) et/ou une saillie de montage (35), ces deux éléments présentant un élément complémentaire coopérant, sous la forme d'au moins une saillie de montage (35) et/ou d'une rainure de montage (34), situé sur la source de courant électrique (4) commandée ou régulée, dans lequel, une fois l'embout buccal (3) et la source de courant (4) connectés, un pôle (41) respectif de la source de courant (4) est connecté aux pattes de contact (13) et, par le biais des pattes de contact (13), à une extrémité respective de la double spirale (101) et/ou de la ligne sinueuse (102) de la résistance chauffante (1).
